# EUROPÄISCHE PATENTSCHRIFT

(11) **EP 0 708 189 B1**
(45) Veröffentlichungstag und Bekanntmachung des Hinweises auf die Patenterteilung: **27.12.2000**
(21) Anmeldenummer: 94810604.2
(22) Anmeldetag: 17.10.1994
(51) Int. Cl.: D03D 47/34, D03D 49/18

(54) **Verfahren zur Regelung der Fadenzugkraft**
Method of controlling yarn tension
Procédé pour régler la force de traction d'un fil

(43) Veröffentlichungstag der Anmeldung: 24.04.1996
(73) Patentinhaber: Sulzer Textil AG, 8630 Rüti (CH)
(72) Erfinder: Lehnert, Frank, Dr., CH-8630 Rüti (CH); De Jager, Godert, Dr., CH-8121 Benglen (CH)
(74) Vertreter: Sulzer Management AG

(56) Entgegenhaltungen:
- EP-A- 0 634 509
- DE-A- 4 008 864
- DE-C- 4 323 748
- FR-A- 2 568 595

## Beschreibung

Die Erfindung betrifft ein Verfahren zur Regelung der Fadenzugkraft, insbesondere für Schuss- bzw. Kettfäden in einer Webmaschine und Webmaschine zur Durchführung des Verfahrens.

Beim Webvorgang werden die Kettfäden während der Fachbildung und dem Anschlagen sowie der Schussfaden während des Eintrages wechselnden Beanspruchungen ausgesetzt.

In der DE-C-43 23 748 ist ein Verfahren offenbart, bei dem anhand der einen Schussfaden repräsentierenden garnspezifischen Daten, die einen Sollwert darstellen und dem gemessenen Istwert eine Steuerkurve für den Verlauf der Zugkraft berechnet. Treten Abweichungen aus dem Soll-Istwertvergleich auf, wird eine neue Steuerkurve berechnet, um durch eine Änderung der Bremshubverstellung die Schussfadenbremskraft an den Verlauf der Fadenzugkräfte anzupassen.

Der Nachteil dieser Vorgehensweise besteht darin, dass die Steuerkurve bei laufender Webmaschine nur begrenzt verändert werden kann, wobei die Aenderung der Fadenzugkraft anhand von Erfahrungswerten und die Bremseinstellung anhand der zuvor festgelegten Bremsparametern und Garneigenschaften manuell erfolgt.

Hier will die Erfindung Abhilfe schaffen. Die Erfindung wie sie in den Ansprüchen gekennzeichnet ist, löst die Aufgabe ein Verfahren zur Regelung der Fadenzugkraft und eine Webmaschine zur Durchführung des Verfahrens zu schaffen, bei dem die Anpassung an den optimalen Fadenzugkraftverlauf aufgrund von Vorgaben und in Abhängigkeit des Webvorganges automatisch erfolgt und das zur Regelung der Fadenzugkraft für Kettfäden und/oder Schussfäden geeignet ist.

Im folgenden wird die Erfindung anhand der beiliegenden Zeichnungen erläutert.

Es zeigen:
- Fig. 1: ein Diagramm mit einem vorgebenen Fadenzugkraftverlauf und einer nach dem erfindungsgemässen Verfahren erzeugten Steuerkurve,
- Fig. 2: eine Regelstruktur zur Erzeugung der Steuerkurve,
- Fig. 3 und 4: ein Diagramm des Istwertverlauf der Fadenzugkraft und ein Diagramm der zugehörigen Steuerkurven bei Einbezug der Fadenbruchanalyse,
- Fig. 5: eine Regelstruktur zur Erzeugung der Steuerkurve gemäss Fig. 4,
- Fig. 6: ein Diagramm welche die Kategorien in den Belastungsbereichen zeigt, wenn eine Fuzzy-Logik verwendet wird,
- Fig. 7 und 8: ein Diagramm des Istwertverlaufes der Kettfadenzugkraft und ein Diagramm der zugehörigen Steuerkurve und
- Fig. 9: eine Regelstruktur zur Erzeugung der Steuerkurve gemäss Fig. 8.

Es wird auf die Figuren 1 und 2 Bezug genommen.In einem ersten Schritt wird für jeden Drehwinkel die Fadenzugkraft pro Schusseintrag gemessen und für eine bestimmte Anzahl von Schusseinträgen, z.B. 50 ein Mittelwert der Fadenzugkraft für jeden Drehwinkel bestimmt, die als Fadenzugkraft-Istwertdaten in einer Kurve a dargestellt sind. Nachfolgend werden diese Fadenzugkraft-Istwertdaten mit mindestens einem Sollwert der Fadenzugkraft verglichen. Aus diesem Vergleich wird eine erste angenäherte Steuerkurve b berechnet. Aus dieser ersten Steuerkurve ergibt sich ein neuer Istwertverlauf der Fadenzugkraft (Kurve c).

In einem weiteren Schritt wird durch Vergleich des neuen Istwertverlaufes mit dem Sollwert der Fadenzukraft eine weitere Steuerkurve mit einer gegenüber der ersten Steuerkurve verringerten Soll/Istwertabweichung berechnet. Nach einer wählbaren Anzahl von Schusseinträgen wird die Steuerkurve in die Regelung eingebracht.

Durch Weiterführung der Vergleiche kann die Soll/Istwertabweichung auf ein Minimum reduziert werden.

Ferner ist eine systematische Variation der Amplitude und/oder der Phase bezüglich dem Drehwinkel vorgesehen, um die Steuerkurve zu optimieren. Die Optimierung erfolgt, indem die Amplitude der Steuerkurve konstant gehalten und die Phase, d.h. Lage der Steuerkurve bezüglich dem Drehwinkel der Hauptwelle systematisch, z.B. zwischen +/- 10° variiert wird, um die zeitliche Abweichung des Steuersignals festzustellen. Nachfolgend werden die Amplitude und Phase abwechselnd variiert. Die Einstellung mit der geringsten Abweichung wird gespeichert

Zur Durchführung der vorstehend beschriebenen Regelung wird eine Regelstruktur verwendet, die in Fig. 2 dargestellt ist. Diese Regelstruktur umfasst eine Steuereinrichtung 1, die Teil der Webmaschinensteuerung ist, ein Stellelement 2, das an der Webmaschine vorgesehen ist, eine Regelstrecke, d.h. der Fadenverlauf, eine Einrichtung 3 zur Messung der Fadenzugkraft, eine Einrichtung 4 zur Eingabe von Parametern und eine Vorrichtung 5 zur Ermittlung der Steuerkurve.

Die vorstehend beschriebene Regelung und Regelstruktur bilden eine Grundausführung, mit welcher die Fadenzugkraft für Schussfäden und/oder Kettfäden geregelt werden können und die bei z.B. Greifer- und Projektilwebmaschinen angewendet werden kann.

Während der Herstellung eines Gewebes ist der Fadenzugkraftverlauf verschiedenen Aenderungen unterworfen. Folgende Aenderungen werden erfindungsgemäss in die Regelung einbezogen:
1. Die Position des jeweiligen Stellelementes, die durch eine Messeinrichtung fortlaufend ermittelt wird.
2. Die Werte der Fadenbruchanalyse, mit welcher die Häufigkeit und der Zeitpunkt des Fadenbruches anhand der Fadenzugkraftänderung in Abhängigkeit des Drehwinkels der Hauptwelle erfasst wird, bzw. die Anzahl der Fadenbrüche in Abhängigkeit der Zeit statistisch ermittelt werden.
3. Die Anzahl von Maschinenstopps aufgrund von Störungen im Fadenlauf.
4. Die Anschlagkraft des Webblattes und/oder die Fachgeometrie, die aus der entstehenden Längenänderung der Kette anhand der Positionsänderung des Stellelementes mit Vorteil des Streichbaumes bestimmt werden.
5. Die Durchlaufzeit des eingetragenen Schussfadens.
6. Die Klammerneigung der Kettfaden, etc.

Ausgehend von der vorstehend beschriebenen Grundausführung der Regelung wird nachfolgend die Regelung des Fadenzugkraftverlaufes eines Schussfadens bei einer Projektilwebmaschine beschrieben.

Der für einen Schusseintrag charakteristische Fadenzugverlauf (Kurve d) ist in Fig. 3 und die entsprechende erste Steuerkurve (Kurve e) ist in Fig. 4 dargestellt.

Wie die Fig. 3 zeigt, umfasst der Schussfadenverlauf eine Bremsphase (Fenster 1) während der Faden abgebremst wird und eine Rückholphase (Fenster 2) während der eingetragene Schussfaden durch den Fadenspanner zurückgezogen wird.

Die Optimierung des Fadenzugkraftverlaufes erfolgt gemäss der vorstehend beschriebenen Grundausführung der Regelung, wobei ein Sollwertverlauf für einen Schusseintrag, d.h. 360 Werte vorgegeben werden und wobei zusätzlich die Fadenbruchanalyse mit den Kriterien Fadenbruch aufgrund zu hoher Fadenzugkraft und Schusseintragfehler aufgrund zu geringer Fadenzugkraft einbezogen werden. Beim Auftreten dieser Kriterien wird der Sollwert der Fadenzugkraft neu bestimmt. Die Fadenbruchanalyse erfolgt mit Vorteil in der Brems- bzw. Rückholphase.

Der Fadenzugkraftverlauf eines Schussfaden wird einerseits durch die Bremskraft und den Bremszeitpunkt sowie andererseits durch die Eigenschaften des Garnes verändert. Durch einen späteren Bremszeitpunkt kann die maximale Fadenzugkraft (Kurve g) während der Bremsphase (Fenster 1) unter einen Sollwert S1 gebracht werden. In der Folge steigt der Fadenzugkraftverlauf während der Rückholphase (Fenster 2) an. Die Regelung reagiert darauf mit einer Anhebung der Bremskraft, wodurch der Sollwert S2 überschritten,d.h. eingehalten wird. Aufgrund dieser Massnahmen wird die zweite Steuerkurve (Kurve f) berechnet, so dass sich ein neuer Istwertverlauf (Kurve g) ergibt. Tritt im weiteren ein Fadenbruch aufgrund zu geringer Kraft auf, wird der Sollwert S2 erhöht und im Falle eines Fadenbruchs aufgrund zu hoher Kraft wird der Sollwert S1 herabgesetzt. Dadurch wird das Risiko von Fadenbrüchen in die Regelung einbezogen und die bestmögliche Einstellung der Bremskraft erreicht.

Die Fig. 5 zeigt eine Regelstruktur zur Durchführung der Regelung. Diese Regelstruktur umfasst eine Steuereinrichtung 11, die Teil der nicht dargestellten Maschinensteuerung ist, eine magnetisch betätigbare Fadenbremse 12, die Regelstrecke, d.h. den Schussfadenverlauf beim Schusseintrag, einen Druckmesser 13, dessen Druckmesswerte proportional zur Fadenzugkraft sind, eine Einrichtung 14 zur Ermittlung der Steuerkurve und eine Einrichtung 15 zur Vorgabe der Fadenzugkraft.

Für die Regelung kann eine konventionelle Logik oder Fuzzy-Logik vorgesehen werden.

Wie Fig. 6 zeigt, werden beispielsweise bei der Fuzzy-Logik für das Fenster 1 die Kategorien hoch, mittel, gut, die auf eine mittlere Fadenzugkraft bezogen sind und für das Fenster 2 die Kategorien hoch, gut, tief festgelegt, die auf die Absolutwerte der Fadenzugkraft bezogen sind.

Für die Einstellvorgänge werden folgende Regeln angegeben:

| **Fenster 1** | **Fenster 2** | **Bremskraft** | **Bremszeitpunkt** |
|---|---|---|---|
| hoch | hoch | geringer | später |
| hoch | gut | - | später |
| hoch | tief | höher | später |
| mittel | hoch | geringer | - |
| mittel | gut | - | später |
| mittel | tief | höher | - |
| gut | hoch | geringer | früher |
| gut | gut | - | - |
| gut | tief | höher | früher |

Ausgehend von der eingangs beschriebenen Grundausführung der Regelung wird im folgenden die Regelung des Fadenverlaufes von Kettfäden bei einer Projektilwebmaschine beschrieben.

Analog zur Fig. 3 betreffend den Schussfadenzugkraftverlauf zeigt die Fig. 7 einen typischen Kettfadenzugkraftverlauf und Fig. 8 (analog zu Fig. 4) die entsprechende erste Steuerkurve.

Der Fadenzugkraftverlauf der Kettfäden wird einerseits durch die Kettablasseinrichtung, den Streichbaum und die Warenabzugeinrichtung vorgegeben und wie Fig. 7 zeigt andererseits durch den Anschlag des Webblattes (Fenster 1) und die Öffnung des Webfaches (Fenster 2) beeinflusst, so dass der Kettlauf einer Wechselbelastung unterliegt.

Bei der eingangs beschriebenen Grundausführung wird der Mittelwert der Fadenzugkraft über die ganze Breite der Kette oder mindestens einem Teil der Kette als Istwertverlauf und ein Fadenzugkraftverlauf über zwei Schusseinträge, d.h. 720 Werte als Sollwertverlauf angewendet.

Die Optimierung des Fadenzugkraftverlaufes erfolgt gemäss der Grundausführung.

Bei dieser Optimierung wird erfindungsgemäss der Bewegungsablauf der Kette beeinflusst, indem insbesondere auf die Vorgänge Blattanschlag (Fenster 1) und Fachöffnung (Fenster 2) Bezug genommen wird. Hierzu wird ein Federmodell des Kett/Gewebelaufes zugrunde gelegt. Das Gewebe und die Kettfäden weisen eine gewisse Elastizität auf, deren Federkonstante sich nach der Formel$\text{k = ΔF x L/ΔL}$ berechnet und deren Wert durch Zugversuch bestimmt werden kann. Hierin ist
- ΔF =: Fadenzugkraftänderung
- L =: Kettlänge vom Geweberand bis zur Ablöselinie auf dem Kettbaum
- ΔL =: Kettfadenlängenänderung
Die Kettfadenlängenänderung ergibt sich aus$\text{ΔL = ΔF x L/k.}$ Werden L und k als konstant angenommen so folgt daraus, dass sich ΔL zu ΔF proportional verhält.
Durch ständige Amplituden- und Phasenoptimierung wird ΔF gegen Null gebracht. Weil dies auf die Zugkraftänderung bei dem Blattanschlag und der Fachöffnung durchgeführt wird, ergibt sich in vorteilhafter Weise ein optimaler Bewegungsablauf des Stellelementes und folglich eine minimale Wechselbelastung für die Kette.

Zur Optimierung des Fadenzugkraftverlaufes wird zusätzlich die Kettfadenbruchanalyse einbezogen.

Die Kettfadenbruchanalyse umfasst den Fadenbruch aufgrund zu hoher Fadenzugkraft und der Durchtrennung der Kettfäden durch das eingeschossene Projekil bzw. der Greifer aufgrund zu tiefer Fadenzugkraft.

Ist die Fadenzugkraft zu hoch wird nach dem Auftreten einer Anzahl (z.B. 10) von hierfür typischen Fadenbrüchen der Sollwert der Fadenzugkraft herabgesetzt und die Steuerkurve neu bestimmt.

Die Durchtrennung der Kettfäden tritt aufgrund der Klammerneigung der Kettfäden auf, d.h. vom Kettbaum abgewickelte Fäden bleiben aneinander hängen. Dies führt dazu, dass Kettfäden bei geöffneten Webfach in letzteres hineinhängen und vom Eintragorgan durchtrennt werden.

Die Klammerneigung wird auf statistischem Wege anhand der aufgetretenden Fadenbrüche innerhalb z.B. 100'000 Schusseintragungen ermittelt und durch Erhöhung des Sollwertes des Fadenzugkraftverlaufes behoben.

Die Fig. 9 zeigt eine Regelstruktur zur Durchführung der Regelung. Diese Regelstruktur umfasst eine Steuereinrichtung 21, die Teil der nicht dargestellten Maschinensteuerung ist, einen aktiv ansteuerbaren Streichbaum 22, die Regelstrecke, d.h. den Kettfadenverlauf vom Kettbaum bis zum Warenrand, einen Druckmesser 23, dessen Druckmesswerte proportional zur Fadenzugkraft sind, eine Einrichtung 24 zur Ermittlung der Steuerkurve und eine Einrichtung 25 zur Vorgabe bzw. automatischen Einstellung der Sollwerte der Fadenzugkraft.

Für die Regelung kann eine konventionelle Logik oder Fuzzy-Logik vorgesehen werden.

## Patentansprüche

1. Verfahren zur Regelung der Fadenzugkraft, insbesondere für Schuss- bzw. Kettfäden in einer Webmaschine, wobei anhand von pro Schusseintrag gemessenen Fadenzugkraft-Istdaten durch Vergleich mit mindestens einem Fadenzugkraft-Sollwert eine Steuerkurve und durch mindestens einen weiteren Soll/Istwertvergleich eine weitere Steuerkurve mit geringerer Soll/Istwertabweichung berechnet wird, dadurch gekennzeichnet, dass die Amplitude der Steuerkurve und/oder die Phase der Steuerkurve bezüglich dem Drehwinkel der Hauptwelle systematisch variiert wird, dass die Abweichungen zwischen Ist- und Sollwerten der Fadenzugkraft gemessen werden, und dass diejenige der durch systematisches Variieren erzeugten Steuerkurven zur Ansteuerung des Stellelementes gespeichert wird, welche die geringste Abweichung zwischen Ist- und Sollwert aufweist, um Abweichungen zwischen Ist- und Sollwerten der Fadenzugkraft auszugleichen und die maximale Fadenzugkraft zu begrenzen.

2. Verfahren nach Anspruch 1, dadurch gekennzeichnet, dass die Istwerte in frei wählbaren zeitlichen Abständen gemessen werden.

3. Verfahren nach einem der Ansprüche 1 oder 2 dadurch gekennzeichnet, dass die Amplitude und die Phase abwechselnd variiert werden.

4. Verfahren nach einem der Ansprüche 1 oder 2, dadurch gekennzeichnet, dass die Amplitude konstant gehalten und die Phase zwischen zwei selektiven Werten variiert wird.

5. Verfahren nach einem der Ansprüche 1 oder 2, dadurch gekennzeichnet, dass die Phase konstant gehalten und die Amplitude zwischen zwei selektiven Werten variiert wird.

6. Verfahren nach einem der Ansprüche 1 bis 5, dadurch gekennzeichnet, dass die Steuerkurve in Abhängigkeit vom Drehwinkel der Hauptwelle und unter Einbezug mindestens einer im Fadenverlauf auftretenden Aenderungsgrösse und/oder -signal berechnet wird.

7. Verfahren nach einem der Ansprüche 1 bis 6, gekennzeichnet durch eine Aenderungsgrösse ausgewählt aus der Gruppe, Position der Stellelemente, Fadenbruchanalyse die Klammerneigung der Kettfaden, Anschlagkraft des Webblattes, Fachgeometrie, Durchlaufzeit des Schussfaden, oder dgl. sowie Kombinationen derselben.

8. Verfahren nach einem der Ansprüche 1 bis 6, dadurch gekennzeichnet, dass die Steuerkurve für mindestens einen Schusseintrag vorgegeben wird.

9. Verfahren nach einem der Ansprüche 1 bis 6, dadurch gekennzeichnet, dass die Steuerkurve für die Dauer eines Rapports vorgegeben wird.

10. Verfahren nach einem der Ansprüche 1 bis 6, dadurch gekennzeichnet, dass die Steuerkurve fortlaufend vorgegeben wird.

11. Verfahren nach einem der Ansprüche 1 bis 6, dadurch gekennzeichnet, dass die Aenderungsgrössen nebst den Steuerkurvendaten auf einem Speichermedium abgelegt werden.

12. Verfahren nach einem der Ansprüche 1 bis 11 dadurch gekennzeichnet, dass die Änderungsgrössen periodisch, insbesondere schussweise ausgeglichen werden.

13. Verfahren nach einem der vorhergehenden Ansprüche, dadurch gekennzeichnet, dass die Steuerkurve, welche die geringste Abweichung zwischen Ist- und Sollwert aufweist, als konstante Steuerkurve für die Regelung der Fadenzugkraft verwendet wird.

14. Verfahren nach einem der Ansprüche 1 bis 12, dadurch gekennzeichnet, dass der Sollwert der Fadenzugkraft erhöht oder herabgesetzt wird, und die Steuerkurve zur Ansteuerung des Stellelementes neu bestimmt wird.

15. Verfahren nach einem der vorhergehenden Ansprüche, dadurch gekennzeichnet, dass der Fadenzugkraftverlauf der Kettfäden durch die Kettablasseinrichtung, den Streichbaum und die Warenabzugeinrichtung vorgegeben wird.

16. Verfahren nach einem der Ansprüche 1 bis 14, dadurch gekennzeichnet, dass der Fadenzugkraftverlauf eines Schussfadens durch die Bremskraft und den Bremszeitpunkt verändert wird.

## Claims

1. Method for the regulation of thread tension, in particular for weft or warp threads in a loom, wherein, with reference to actual data on thread tension measured per weft insertion and through comparison with at least one desired value of thread tension, a control curve is computed and, through at least one further desired value/actual value comparison, a further control curve having a lower desired value/actual value deviation, characterised in that the amplitude of the control curve and/or the phase of control curve is systematically varied with respect to the angle of rotation of the main shaft; in that the deviations between the actual and desired values of the thread tension are measured and in that that control curve for the control of the setting element is stored which is produced by systematic variation and has the lowest deviation between the actual and desired value, in order to compensate for deviations between actual and desired values of the thread tension and to restrict the maximum thread tension.

2. Method in accordance with claim 1, characterised in that the actual values are measured in freely selectable time intervals.

3. Method in accordance with one of the claims 1 or 3, characterised in that the amplitude and the phase are alternately varied.

4. Method in accordance with one of the claims 1 or 2, characterised in that the amplitude is kept constant and the phase between two selective values is varied.

5. Method in accordance with one of the claims 1 or 2, characterised in that that phase is kept constant and the amplitude is varied between two selective values.

6. Method in accordance with one of the claims 1 to 5, characterised in that the control curve is calculated in dependence on the angle of rotation of the main shaft and taking account of at least one parameter of change and/or signal of change occurring in the course of the thread.

7. Method in accordance with one of the claims 1 to 6, characterised by a parameter of change selected from the group, position of the setting elements, thread breakage analysis, the clip inclination of the warp threads, beat-up force of the reed, shed geometry, transit time of the weft thread or the like and also combinations of the same.

8. Method in accordance with one of the claims 1 to 6, characterised in that the control curve is preset for at least one weft insertion.

9. Method in accordance with one of the claims 1 to 6, characterised in that the control curve is preset for the duration of one repeat.

10. Method in accordance with one of the claims 1 to 6, characterised in that the control curve is continuously preset.

11. Method in accordance with one of the claims 1 to 6, characterised in that the parameters of change are stored on a storage medium together with the control curve data.

12. Method in accordance with one of the claims 1 to 11, characterised in that the parameters of change are periodically compensated, and in particular weftwise.

13. Method in accordance with one of the preceding claims, characterised in that the control curve, which has the smallest deviation between actual value and desired value is used as a constant control curve for the regulation of thread tension.

14. Method in accordance with one of the claims 1 to 12, characterised in that the desired value of the thread tension is increased or reduced and the control curve is newly determined for the control of the setting element.

15. Method in accordance with one of the preceding claims, characterised in that the course of the thread tension of the warp thread is preset by the warp tension compensation device, by the whip roll and by the cloth take-off device.

16. Method in accordance with one of the claims 1 to 14, characterised in that the course of the thread tension of a weft thread is changed by the braking force and the braking time point.

## Revendications

1. Procédé de réglage de la force de traction du fil, notamment des fils de trame respectivement de chaîne dans un métier à tisser, où est calculée à partir de données réelles de la force de traction du fil mesurées par insertion de trame, par une comparaison avec au moins une valeur de consigne de la force de traction du fil, une courbe de commande et par au moins une comparaison supplémentaire des valeurs de consigne/réelle une courbe de commande supplémentaire avec un écart plus petit entre les valeurs de consigne et réelle, caractérisé en ce que l'amplitude de la courbe de commande et/ou la phase de la courbe de commande est modifiée systématiquement par rapport à l'angle de rotation de l'arbre principal, que sont mesurés les écarts entre les valeurs réelles et de consigne de la force de traction du fil, et qu'il est stocké celle des courbes de commande produites par une variation systématique pour commander l'élément de réglage qui présente l'écart le plus faible entre les valeurs réelles et de consigne pour égaliser des écarts entre les valeurs réelles et de consigne de la force de traction du fil et pour limiter la force de traction maximale du fil.

2. Procédé selon la revendication 1, caractérisé en ce que les valeurs réelles sont mesurées à des intervalles pouvant être sélectionnés librement.

3. Procédé selon l'une des revendications 1 ou 2, caractérisé en ce que l'amplitude et la phase sont variées alternativement.

4. Procédé selon l'une des revendications 1 ou 2, caractérisé en ce que l'amplitude est maintenue constante et que la phase est amenée à varier entre deux valeurs sélectives.

5. Procédé selon l'une des revendications 1 ou 2, caractérisé en ce que la phase est maintenue constante et que l'amplitude est amenée à varier entre deux valeurs sélectives.

6. Procédé selon l'une des revendications 1 à 5, caractérisé en ce que la courbe de commande est calculée en fonction de l'angle de rotation de l'arbre principal et en tenant compte d'au moins une grandeur et/ou signal de modification survenant dans le périple du fil.

7. Procédé selon l'une des revendications 1 à 6, caractérisé par une grandeur de modification sélectionnée dans le groupe, position des éléments de réglage, analyse de la rupture du fil, tendance à l'accrochage des fils de chaîne, force de frappe du peigne, géométrie de la foule, durée de passage du fil de chaîne ou analogue ainsi que des combinaisons de ceux-ci.

8. Procédé selon l'une des revendications 1 à 6, caractérisé en ce que la courbe de commande est prédéterminée pour au moins une insertion de trame.

9. Procédé selon l'une des revendications 1 à 6, caractérisé en ce que la courbe de commande est prédéterminée pour la durée d'un rapport.

10. Procédé selon l'une des revendications 1 à 6, caractérisé en ce que la courbe de commande est prédéterminée continuellement.

11. Procédé selon l'une des revendications 1 à 6, caractérisé en ce que les grandeurs de modification ainsi que les données se rapportant à la courbe de commande sont mémorisées sur un support de stockage.

12. Procédé selon la revendication 1 à 11, caractérisé en ce que les grandeurs de modification sont égalisées périodiquement, notamment par trame.

13. Procédé selon l'une des revendications précédentes, caractérisé en ce que la courbe de commande qui présente l'écart le plus faible entre la valeur réelle et la valeur de consigne, est utilisée comme courbe de commande constante pour le réglage de la force de traction du fil.

14. Procédé selon l'une des revendications 1 à 12, caractérisé en ce que la valeur de consigne de la force de traction du fil est augmentée ou diminuée, et que la courbe de commande, pour commander l'élément de réglage, est définie nouvellement.

15. Procédé selon l'une des revendications précédentes, caractérisé en ce que l'allure de la force de traction des fils de chaîne est prédéterminée par le dérouleur de chaîne, le rouleau porte-fils et le dispositif d'enroulement du tissu.

16. Procédé selon l'une des revendications 1 à 14, caractérisé en ce que l'allure de la force de traction d'un fil de trame est modifiée par la force de freinage et l'instant de freinage.
